# EUROPÄISCHE PATENTANMELDUNG

(11) **EP 3 783 573 A1**
(43) Veröffentlichungstag der Anmeldung: **24.02.2021**
(21) Anmeldenummer: 20190842.3
(22) Anmeldetag: 13.08.2020
(51) Int. Cl.: G07B 15/06, G07C 5/00, G07B 15/02

(54) **VERFAHREN UND GERÄT ZUR DATENSCHUTZKONFORMEN ERFASSUNG VON MAUTRELEVANTEN DATEN**

(30) Priorität: 23.08.2019 CH 10572019
(71) Anmelder: adele:systems GmbH, 6840 Götzis (AT)
(72) Erfinder: Marte, Gerhard, 6840 Götzis (AT)
(74) Vertreter: Riederer Hasler & Partner Patentanwälte AG

(57) **Zusammenfassung**

Die Erfindung betrifft ein Verfahren zur Mautdatenerfassung, bei welchem ein Bordgerät (OBU-On Board Unit) in einem Fahrzeug vorgesehen ist, in welcher digitale Strassenkarten gespeichert sind und durch eine Ortsbestimmung des Fahrzeuges jede befahrene Strasse in dem OBU registriert wird. Die OBU verfügt über eine SIM-Karte. Die Summe von registrierten Mautdaten einer Art wird gebildet und ausschliesslich diese Mautdatensummen werden in bestimmten Zeitintervallen an den Server übermittelt. Die registrierten Mautdaten werden über ein Funknetz an einen Server zur Verwaltung der Mautdaten übermittelt. Die SIM-Karte wird zur Übermittlung der registrierten Mautdaten eingeschaltet und nach der Übermittlung der registrierten Mautdaten wieder ausgeschaltet. Die restliche Zeit ist die SIM-Karte stromlos geschaltet.

## Beschreibung

### Gebiet der Erfindung

Die Erfindung betrifft ein Verfahren zur datenschutzkonformen Erfassung und Übertragung von gefahrenen Strecken von Kraftfahrzeugen auf mautpflichtigen Strassen und Gebieten gemäss Oberbegriff des Anspruchs 1 und ein Bordgerät zur Umsetzung des Verfahrens gemäss Oberbegriff des Anspruchs 10.

### Stand der Technik

Damit die Mauteinhebung für Kraftfahrzeuge datenschutzkonform ist, sind Fahrzeugauswertungen ausschließlich dem Mautpflichtigen zur Kontrolle der Mautrechnung vorbehalten. Zudem darf die kontinuierliche Ortung von SIM-Karten über Funknetze nicht möglich sein.

Aus dem Stand der Technik auf dem Gebiet der Erfassung von mautrelevanten Daten ist es bekannt, dass Lkws über eine elektronische ID und/oder über ein elektronisch registriertes Kennzeichen verfügen. Auf mautpflichtigen Straßen sind bei Auf- und -Abfahrten Registriersysteme für die Mautstreckenberechnung und Prellfahrer-Identifikation installiert. In der Schweiz gilt die Flächenmaut. Jeder gefahrene Kilometer wird bemautet. Anstelle von einem OBU kann auch der Kilometer-Stand des Fahrzeugtachometers zur Fahrstreckendokumentation verwendet werden.

Zur Einhebung einer Strassenmaut für PKW's muss z.B. in Österreich oder in der Schweiz eine gültige Vignette an der Windschutzscheibe angebracht sein. Die Vignette erlaubt das unbeschränkte Befahren von Autobahnen im jeweiligen Land. Sie entspricht auch den Datenschutz-Bestimmungen, wenn die elektronisch erfassten Vignettendaten nach einer positiven Prüfung sofort gelöscht werden. In Frankreich oder Italien wird beispielsweise eine streckenabhängige Pkw-Maut (adäquat zur Lkw-Maut) auf Autobahnen eingehoben. Autobahnen sind als Korridore ausgebildet. Auf-, Durch- und Abfahren werden die Kraftfahrzeuge durch Mautstationen registriert. Um dem Datenschutz zu entsprechen, kann die Maut auch in bar bezahlt werden.

Zur sogenannten Erfassung einer City-Maut dient als Fahrzeug-Identifikation das Kfz-Kennzeichen. Die Maut muss im Voraus bezahlt werden. Die Prellkontrolle erfolgt über elektronische Kamers.

Auch ist es bekannt, dass Polygone, welche durch eine Mehrzahl von Geodaten definiert sind, Mautstrassen und deren Zu- und Abfahrten abdecken. Es werden sogenannte Geofences mit Straßen-IDs von Mautstraßen und deren Zu- und Abfahrten mittels digitaler Straßenkarten generiert und in Bordgeräten (OBU, On-Board-Unit) gespeichert. Die OBU wird in einem PKW installiert und registriert jede von dem PKW durchfahrene Geofence ID einer Mautstrasse. Die gefahrene Strecke ergibt sich aus den in den Geofence-IDs hinterlegten Fahrstrecken oder den GNSS-Daten. Über eine Online Verbindung (SIM-Karte) werden die gefahrenen Strecken bzw. die Trackingdaten an einen Mautserver übermittelt.

Als problematisch erweist es sich, dass bei der oben beschriebenen Mautdatenerfassung alle Datenschutzverordnungen greifen. Verweigert ein Mautpflichtiger die Bezahlung der Maut mit der Begründung, dass das Mautsystem nicht den Datenschutzverordnungen entspricht, kann er die Zahlung daher rechtens verweigern. Das Mautsystem kann seine Aufgabe nicht erfüllen.

### Aufgabe der Erfindung

Aus den Nachteilen des beschriebenen Stands der Technik resultiert die Aufgabe ein Mautsystem vorzuschlagen, welches den Datenschutzverordnungen entspricht, keine Infrastruktur-Investitionen erforderlich macht und trotzdem eine korrekte Mautberechnung ermöglicht.

### Beschreibung

Die Lösung der gestellten Aufgabe gelingt bei einem Verfahren zur datenschutzkonformen Erfassung und Übertragung von gefahrenen Strecken von Kraftfahrzeugen auf mautpflichtigen Strassen und Gebieten durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

Das erfinderische Verfahren zeichnet sich dadurch aus, dass die Summe von registrierten Mautdaten einer Art gebildet wird und ausschliesslich diese Mautdatensummen in Zeitintervallen zur Mautberechnung an den Server übermittelt werden, wodurch Momentaufnahmen von Positionen des Fahrzeuges verunmöglicht werden. Diese Summe von Mautdaten können zum Beispiel die Summe der Kilometer einer Strassenkategorie sein oder die Summe der Zeit, welche in einer Stadt mit dem Fahrzeug gefahren wurde. Das Zeitintervall kann beispielsweise ein Monat, ein halbes Jahr oder ein Jahr sein. Das Zeitintervall kann aber auch dadurch erreicht werden bzw. die Datenübermittlung wird dadurch ausgelöst, dass die Daten ein bestimmtes Alter haben oder eine bestimmte Grösse erreicht haben. Möglich ist es auch, dass die Daten immer dann übermittelt werden, wenn eine Stadt- oder Landesgrenze durchfahren wird. Zum Beispiel werden die gefahrenen Kilometer einer mautpflichtigen Strassenkategorie immer dann übermittelt, wenn eine Summe von 1000 km erreicht ist. Ein anderes Beispiel ist, dass die Aufenthaltsdauer in einer Stadt, welche eine Mautgebühr für den Aufenthalt eines Kraftfahrzeuges innerhalb der Stadtgrenzen einhebt, immer dann übermittelt wird, wenn eine Aufenthaltsdauer von 100 Stunden erreicht wird. Durch die Bildung von Summen, lässt sich auf zu einem bestimmten Zeitpunkt registrierte Mautdaten kein Rückschluss ziehen und die Bildung eines Fahrweges ist aus diesen Summendaten nicht möglich. Daher erfüllt das Verfahren die Datenschutzverordnung. Die übermittelten Mautdaten dienen der Erstellung einer Mautabrechnung. In der OBU sind alle Daten, welche aus handelsüblichen Fahrzeug-Navigationssystemen bekannt sind, gespeichert. Dazu zählen digitale Strassenkarten und Geschwindigkeitsbeschränkungen. Das erfindungsgemässe Verfahren kann jedes bestehende Straßen-, Straßenbauwerk- und City-Mautsystem simulieren bzw. ersetzen.

Die Erfindung zeichnet sich bevorzugt auch dadurch aus, dass die SIM-Karte zur Übermittlung der registrierten Mautdaten eingeschaltet wird und nach der Übermittlung der registrierten Mautdaten wieder ausgeschaltet wird und die restliche Zeit stromlos geschaltet ist. Die SIM-Karte ist für die Übermittlung der für die Mautdatenerfassung registrierten Mautdaten nur sehr kurz aktiv. Diese aktive Zeit hängt von der Netzqualität und der Grösse der zu übermittelten Mautdaten ab, beträgt jedoch im Regelfalle weniger als 1 Minute. Diese Zeit ist zwar ausreichend um das Bordgerät (OBU-On Board Unit) orten zu können, es ist jedoch nicht möglich das Fahrzeug permanent und laufend zu orten und daraus einen Fahrweg zu erkennen. Deshalb erfüllt das Verfahren die Kriterien von Datenschutzverordnungen. Zusätzlich hat das Verfahren den Vorteil, dass einen dauerhafte Netzverbindung nicht notwendig ist, da die Mautdaten erst bei Vorhandensein einer ausreichenden Netzverbindung übermittelt werden können.

In einer besonders bevorzugten Ausführungsform der Erfindung wird die Übertragung der Mautdaten und damit das Einschalten der SIM-Karte durch ein Ereignis, wie Mautdatenalter, Mautdatengrösse, Summe der Mautkilometer, oder Dauer des Aufenthalts in einer Stadt, ausgelöst. Die OBU ist frei programmierbar, welches Ereignis zu einer Mautdatenübermittlung führt. Bevorzugt sind die Mautdaten Summen von Werten, wodurch Mautdaten bzw. Werte zu einem bestimmten Zeitpunkt nicht rückverfolgbar sind. Deshalb verletzen die an den Server übermittelten Mautdaten die Datenschutzverordnungen der Länder, in denen die Maut eingehoben wird, nicht.

Als zweckdienlich hat es sich erwiesen, wenn die registrierten Mautdaten die gefahrenen Maut-Kilometer pro Strassenkategorie und/oder Stadt-Mautdaten und/oder die Mautdaten von mautpflichtigen Bauwerken, wie Tunnel und Brücken, umfassen. Dadurch ist es möglich mit dem Verfahren verschiedene Mautkategorien bzw. Mautsätze gleichzeitig zu erfassen. Dazu können unterschiedliche Strassentypen, wie Autobahnen oder Schnellstrassen zählen. Es ist aber auch möglich das Befahren von Städten (City-Maut), Tunnels oder Brücken zu erfassen. Die Mautdaten sind daher solche Daten, welche für eine Mautabrechnung relevant sind. Da die Mautdaten bevorzugt in einem bestimmten Zeitintervall, z.B. einmal im Monat, übermittelt werden, ist daraus nicht erkennbar an welchem Tag eine Mautgebühr ausgelöst wurde, sondern nur dass in dem Zeitintervall Mautgebühren in einer bestimmten Höhe für eine bestimmte Mautkategorie fällig sind.

Zweckmässigerweise sind die übermittelten registrierten Mautdaten derart konzipiert, dass eine Fahrweg-Auswertung durch die übermittelten Mautdaten verunmöglicht ist. Bevorzugt werden lediglich die Summen von registrierten Mautdaten übermittelt. Dadurch lassen sich einzeln erfasste Mautdaten nicht rückverfolgen. Auch das Überprüfen der Überschreitung von Grenzwerten, wie Geschwindigkeits- oder Abgasüberschreitungen, muss nicht zwangsläufig zu einer Datenschutzverletzung führen. Es wird eine Überschreitung angezeigt, jedoch ist nicht erkennbar wann und wo diese stattgefunden hat.

Die Erfindung zeichnet sich auch bevorzugt dadurch aus, dass dem Mautpflichtigen Zugangsdaten zu detaillierten Mautdaten, wie eine bestimmte Fahrroute oder eine bestimmte Geschwindigkeit, zur Verfügung stehen, sodass im Falle einer Beanstandung eine Überwachung durch den Mautpflichtigen ermöglicht ist. Der Mautpflichtige kann die registrierten Mautdaten daher jederzeit überprüfen und verifizieren. Der Mautpflichtige kann sich an der OBU, beispielsweise mit einer "Smartphone App" über eine Bluetooth oder WLAN-Verbindung anmelden. Die detaillierte auf der OBU abgespeicherten Daten, beispielsweise die Trackingspur bzw. der detaillierte Fahrweg können daher nur mit Benutzernamen und Passwort abgefragt werden. Zusätzlich können die detaillierten Daten auch verschlüsselt sein.

In einer weiteren bevorzugten Ausführungsform der Erfindung sind in der OBU Geschwindigkeitsbeschränkungen hinterlegt und Geschwindigkeitsüberschreitungen werden in der OBU registriert und an den Server übertragen. Dadurch erhält das Verfahren einen Mehrwert, da mit wenig Aufwand nicht nur Mautgebühren einhebbar sind, sondern auch Überschreitungen von Geschwindigkeitsübertretungen erfassbar sind. Die registrierten Geschwindigkeitsübertretungen können beispielsweise dazu verwendet werden, eine Emissionsmaut einzuheben. Das vorliegende Verfahren kann alle bestehenden fix installierten und mobilen Geschwindigkeits-Kontrollsysteme ersetzen bzw. simulieren.

Von Vorteil ist es, wenn bei der Installation der OBU in dem Fahrzeug der Kilometer-stand des Fahrzeuges registriert wird und die von dem Fahrzeug aufgezeichneten gefahrenen Kilometer mit den von der OBU aufgezeichneten gefahrenen Kilometer verglichen werden und auf Plausibilität geprüft werden. Die von dem Fahrzeug zurückgelegten Kilometer werden von dem Tachometer des Fahrzeuges und von der OBU unabhängig aufgezeichnet. Dies führt zu einer zuverlässigen Möglichkeit die Ausserbetriebnahme einer OBU anhand der zu grossen Differenz zwischen dem Tacho-Kilometer-stand und dem OBU-Km-Stand nachzuweisen. Für die fehlenden aufgezeichneten Kilometer kann eine Maximalmaut oder eine andere Strafe eingehoben werden.

Ein weiterer Aspekt der Erfindung betrifft ein Bordgerät zur Umsetzung des oben beschriebenen Verfahrens. Die Erfindung zeichnet sich dadurch aus, dass die OBU über eine Software verfügt, welche das Einschalten der SIM-Karte durch ein Ereignis, wie Mautdatenalter, Mautdatengrösse, Summe der Mautkilometer, oder Dauer des Aufenthalts in einer Stadt, auslöst und die SIM-Karte unmittelbar nach der Übersendung der registrierten Mautdaten an den Server stromlos schaltet. Die kurze Einschaltdauer der SIM-Karteverhindert, dass es möglich das Fahrzeug permanent und laufend zu orten und daraus einen Fahrweg zu erkennen.. Die Datenschutzverordnungen werden daher eingehalten, da eine Ortung der SIM-Karte nach deren Stromlosschaltung nicht möglich ist.

In einer weiteren bevorzugten Ausführungsform der Erfindung verfügt die OBU über eine Bluetooth-Schnittstelle mit welcher die OBU mit einem Smartphone oder einem Kontrollsystem zur Datenkommunikation verbindbar ist. Beispielsweise kann der Fahrzeuglenker dadurch jederzeit mautrelevante Daten auslesen. Ein Mitfahrer kann sich mittels Smartphone registrieren, wodurch eine Fahrgemeinschaft aufgezeichnet und nachgewiesen werden kann.. Die Verbindung mit einem Kontrollsystem ermöglicht die rasche Überprüfung ob die OBU momentan funktioniert oder einen Fehler meldet. Auch können aus der OBU beispielsweise der Kilometerstand ausgelesen werden, um ihn mit dem von dem Tachometer erfassten Kilometerstand vergleichen zu können. Dazu kann beim Einbau der OBU der Kilometerstand der OBU auf den Kilometerstand des Fahrzeuges gesetzt werden. Bevorzugt ist die Schnittstelle eine Bluetooth-Schnittstelle.

Weitere Vorteile und Merkmale ergeben sich aus der nachfolgenden Beschreibung eines Ausführungsbeispiels der Erfindung. Die Erfindung betrifft ein Verfahren zur Mautdatenerfassung, welches sich möglichst einfach realisieren lässt und die bestehenden Datenschutzordnungen nicht verletzt.

Die Mautdatenerfassung basiert sowohl auf dem Prinzip des Abrufens von abgespeicherten digitalen Strassenkarten als auch des sogenannten «Geofancing». Dabei wird beispielsweise über GPS festgestellt, ob sich ein Fahrzeug innerhalb einer Begrenzung auf der Erdoberfläche befindet oder nicht. Dieses Geofancing lässt sich für eine Mautdatenerfassung zu Nutze machen. Dazu wird eine Mautstrasse in Teilstrecken unterteilt und über jede Teilstrecke die Geodaten eines Polygons gelegt, sodass die Positionen eines Fahrzeuges, welches diese Teilstrecke befährt, sicher in dem Polygon liegen. Zumeist erstreckt sich eine Teilstrecke zwischen einer Auffahrt und einer Abfahrt der Mautstrasse. Das Prinzip des Geofencings lässt sich auch für die Einhebung einer sogenannten «City-Maut» nutzen. Dazu werden die Geodaten eines Polygons derart bestimmt, dass das Polygon der Stadtgrenze oder einer Bezirksgrenze einer Stadt entspricht.

In dem Fahrzeug ist ein Bordgerät installiert. Das Bordgerät wird als OBU bezeichnet, wobei OBU für On-Board-Unit steht. In der OBU sind die oben beschriebenen Polygone bzw. Geofences hinterlegt. Durch eine Ortsbestimmung, z.B. mittels GSNN wird festgestellt, dass sich das Fahrzeug innerhalb des definierten Polygons der Teilstrecke befindet und die durchfahrene Teilstrecke wird in der OBU registriert. Auch kann in dem Fahrzeug eine digitale Strassenkarte hinterlegt sein. Durch eine Ortsbestimmung des Fahrzeuges kann jede befahrene Strasse in dem OBU registriert werden. In jeder OBU sind daher detaillierte Straßenkarten - wie man sie von Navigationssystemen her kennt - gespeichert. Die Geofences können in Form von z.B. Landes-, Stadt- und Bezirksgrenzen, über Straßenbauwerken wie Brücken oder Tunnels oder in Form von Teilstrecken zwischen einer Strassenauffahrt und einer darauffolgenden Strassenabfahrt gespeichert werden. Die Generierung von Trackingdaten in der OBU erfolgt mittels eines integrierten GNSS-Empfängers. Auf Basis der Trackingdaten kann die OBU gefahrenen Strecken und Zeiträume getrennt nach Straßentypen wie z.B. Autobahn, Bundesstraße, Stadtstraße, Nebenstraße, Offroad, innerhalb politischer Grenzen oder eines Geofences berechnen und speichern.

Zur Datenkommunikation mit einem Mautserver verfügt die OBU über ein GPRS-Modul. Damit die OBU nicht geortet werden kann, ist die SIM-Karte des GPRS-Moduls im Regelfalle stromlos geschaltet. Die Aktivierung der SIM-Card erfolgt eventgesteuert nach z.B. Mautdatenalter, Mautdatenmenge oder beim Registrieren eines spezifischen Geofences für den Zeitraum der Mautdatenübertragung.

Um dem Datenschutz Genüge zu tun, werden nur die erforderlichen Mautdaten zur Erstellung der Mautrechnung an den Mautserver übertragen. Nur der Mautpflichtige kann mit seinem personifizierten Passwort die detaillierte Tracking- bzw. Fahrspur seines Fahrzeugs via OBU oder Mautserver anfordern.

Die OBU-Kommunikation zwischen Smartphones und Kontrollsystemen erfolgt vorzugsweise über eine Bluetooth-Verbindung. Durch die Bluetooth-Schnittstelle ist die Nahbereichskommunikation mit Kontrollsystemen und Fahrzeuginsassen möglich. Dem Datenschutz ist trotzdem Genüge getan, da sich das Fahrzeug zum Zeitpunkt der Datenkommunikation im unmittelbaren Sichtbereich von weniger als 200 Meter zum Aufbau einer Bluetooth-Verbindung befinden muss. Da das Fahrzeug für den Aufbau der Bluetooth-Verbindung ohnedies in Sichtdistanz sein muss, sind die Daten des Fahrzeugs, beispielsweise dessen Kennzeichen, zwangsläufig bekannt.

Auch kann registriert werden, wie oft die Stadtgrenzen einer Stadt überfahren werden, also wie oft das Fahrzeug innerhalb eines bestimmten Zeitraumes in die Stadt gefahren ist.

Wie bereits beschrieben werden über eine in der OBU vorgesehener SIM-Karte die registrierten Mautdaten durch ein Funknetz an einen Server übermittelt. Der Server verwaltet die übermittelten Mautdaten und es wird eine den Mautdaten entsprechende Mautgebühr berechnet und eingehoben. Damit eine Ortung des Fahrzeuges durch die aktivierte SIM-Karte sicher verhindert ist, wird die SIM-Karte ausschliesslich zur Mautdatenübermittlung aktiviert und wird nach der Mautdatenübermittlung sofort wieder stromlos geschaltet.

Das Einschalten der SIM-Karte wird durch ein Ereignis vorgenommen bzw. ausgelöst. Dieses Ereignis kann beispielsweise das Mautdatenalter, die Mautdatengrösse, die Summe der Mautkilometer, oder die Dauer des Aufenthalts in einer Stadt, sein. Die registrierten Mautdaten können eine Vielzahl von Informationen enthalten, zum Beispiel die Strassenkategorien und die gefahrenen Maut-Kilometer pro Strassenkategorie oder die Stadt-Maut Mautdaten. Die Strassenkategorien können Autobahnen, Landstrassen usw. sein. Es werden lediglich die für die Berechnung der Maut notwendigen Mautdaten an den Server übermittelt. Da es sich um Summen von Mautdaten handelt, ist es unmöglich Momentaufnahmen von Positionen des Fahrzeuges im Nachhinein festzustellen. Auch ist eine Nachverfolgbarkeit der momentanen Fahrdaten unmöglich. Die kurze Zeit in welcher über die SIM-Karte eingeschaltet ist, damit die Mautdaten übermittelt werden können, ist nicht ausreichend lang, um die Position der OBU für eine Routenverfolgung orten zu können. Die OBU ist daher nicht ortbar bzw. die OBU ist lediglich für einen Moment ortbar. Bei den Summen der übermittelten Mautdaten handelt es sich beispielsweise um die Summe der gefahrenen Mautkilometer auf Autobahnen in einem Land in einer bestimmten Zeitspanne oder die Anzahl wie oft in einer Zeitspanne eine Stadtgrenze überfahren wird. Aus diesen Summen können keine Rückschlüsse auf einen Fahrweg gezogen werden. Falls der Mautpflichtige Zweifel an der Richtigkeit der übermittelten Mautdaten hat, kann er sich auf einem Internet-Konto und/oder der OBU anmelden und alle von der OBU aufgezeichneten Mautdaten einsehen und überprüfen. Die in der OBU aufgezeichneten Mautdaten lassen eine Überprüfung des Fahrwegs zu, jedoch die an den Server übermitteln Summen der Mautdaten lassen keinen Rückschluss auf Mautdaten zu, welche die Datenschutzordnung verletzen würden.

Das vorliegende Verfahren kann auch dazu herangezogen werden, die Geschwindigkeit und die Abgaswerte des Fahrzeuges zu überwachen, oder ob Fahrverbote oder Fahrverbotszeiten, beispielsweise in Städten, eingehalten wurden. In der OBU registrierte Mautdaten, die Geschwindigkeit, die Abgaswerte und das Fahrverbot betreffend können an den Server übermittelt werden. So erhält das Verfahren neben der Möglichkeit der Mautdatenerfassung einen Zusatznutzen.

Damit eine Umgehung der Mautdatenerfassung ausgeschlossen wird, wird bei der Installation der OBU in dem Fahrzeug der Kilometerstand des Fahrzeuges registriert. Die von dem Fahrzeug aufgezeichneten gefahrenen Kilometer werden mit den von der OBU aufgezeichneten gefahrenen Kilometer von der OBU verglichen und werden auf Plausibilität geprüft. Stimmen die gefahrenen Kilometer gemäss dem Tachometerstand des Fahrzeuges nicht mit den aufgezeichneten Kilometern der OBU überein, so liegt ein Betrug nahe.

Zur Umsetzung des Verfahrens umfasst die OBU einen Speicher, in welchem die Geodaten von Mautstrassen durch eine Mehrzahl von Teilstrecken, Zu- und Abfahrten gespeichert sind, indem für die Teilstrecken Geofences mit Koordinaten in der OBU hinterlegt sind. Durch eine Ortsbestimmung ist jede durchfahrene Teilstrecke in dem OBU registrierbar. In dem Speicher können auch die Geodaten von Stadtgrenzen gespeichert sein, indem für die Stadtgrenzen Geofences mit Koordinaten in der OBU hinterlegt sind und durch eine Ortsbestimmung die Ein- und Ausfahrt über die Stadtgrenzen in dem OBU registrierbar ist. Dadurch ist eine Stadt-Maut einhebbar. Ferner besitzt die OBU eine interne Stromversorgung und/oder einen Stromanschluss zum Anschluss an die Stromversorgung des Fahrzeuges. Mit der SIM-Karte können die registrierten Mautdaten über ein Funknetz an einen Server zur Verwaltung der Mautdaten übermittelt werden. Die OBU verfügt über eine Software, welche das Einschalten der SIM-Karte durch ein Ereignis, wie Mautdatenalter, Mautdatengrösse, Summe der Mautkilometer, oder Dauer des Aufenthalts in einer Stadt, auslöst und die SIM-Karte unmittelbar nach der Übersendung der registrierten Mautdaten an den Server stromlos schaltet. Ferner verfügt die OBU über eine Schnittstelle, mit welcher die OBU mit dem Computersystem des Fahrzeuges zum Auslesen von Fahrzeugdaten verbindbar ist. Solche Fahrzeugdaten können der Kilometerstand, Treibstoffverbrauch und Abgaswerte sein.

## Patentansprüche

1. Verfahren zur datenschutzkonformen Erfassung und Übertragung von gefahrenen Strecken von Kraftfahrzeugen auf mautpflichtigen Strassen und Gebieten, bei welchem ein Bordgerät (OBU-On Board Unit) in einem Fahrzeug vorgesehen ist und zur Erfassung von Mautdaten,
- in der OBU digitale Strassenkarten gespeichert sind und durch eine Ortsbestimmung des Fahrzeuges jede befahrene Strasse in dem OBU registriert wird und/ oder
- in der OBU die Geodaten von Mautstrassen durch eine Mehrzahl von Teilstrecken, Zu- und Abfahrten gespeichert sind, indem für die Teilstrecken Geofences mit Koordinaten in der OBU hinterlegt sind und durch eine Ortsbestimmung des Fahrzeuges jede durchfahrene Teilstrecke in dem OBU registriert wird und/oder
- in der OBU die Geodaten von Stadtgrenzen gespeichert sind, indem für die Stadtgrenzen Geofences mit Koordinaten in der OBU hinterlegt sind und durch eine Ortsbestimmung des Fahrzeuges die Ein- und Ausfahrt über die Stadtgrenzen in dem OBU registriert wird, wodurch eine Stadt-Maut einhebbar ist und
- die OBU über eine SIM-Karte verfügt und die registrierte Mautdaten über ein Funknetz an einen Server zur Verwaltung der Mautdaten übermittelt werden,
**dadurch gekennzeichnet,**
**dass** die Summe von registrierten Mautdaten einer Art gebildet wird und ausschliesslich diese Mautdatensummen in Zeitintervallen zur Mautberechnung an den Server übermittelt werden, wodurch Momentaufnahmen von Positionen des Fahrzeuges verunmöglicht werden.

2. Verfahren nach Anspruch 1 **dadurch gekennzeichnet, dass** die SIM-Karte zur Übermittlung der registrierten Mautdaten eingeschaltet wird und nach der Übermittlung der registrierten Mautdaten wieder ausgeschaltet wird und die restliche Zeit stromlos geschaltet ist.

3. Verfahren nach Anspruch 2, **dadurch gekennzeichnet, dass** die Übertragung der Mautdaten und damit das Einschalten der SIM-Karte durch ein Ereignis, wie Mautdatenalter, Mautdatengrösse, Summe der Mautkilometer, oder Dauer des Aufenthalts in einer Stadt, ausgelöst wird.

4. Verfahren nach einem der vorangehenden Ansprüche, **dadurch gekennzeichnet, dass** die registrierten Mautdaten die gefahrenen Maut-Kilometer pro Strassenkategorie und/oder Stadt-Mautdaten und/oder die Mautdaten von mautpflichtigen Bauwerken, wie Tunnel und Brücken, umfassen.

5. Verfahren nach einem der vorangehenden Ansprüche, **dadurch gekennzeichnet, dass** die übermittelten registrierten Mautdaten derart konzipiert sind, dass eine Fahrweg-Auswertung durch die übermittelten Mautdaten verunmöglicht ist.

6. Verfahren nach einem der vorangehenden Ansprüche, **dadurch gekennzeichnet, dass** dem Mautpflichtigen Zugangsdaten zu detaillierten Mautdaten, wie eine bestimmte Fahrroute oder eine bestimmte Geschwindigkeit, zur Verfügung stehen.

7. Verfahren nach einem der vorangehenden Ansprüche, **dadurch gekennzeichnet, dass** in der OBU Geschwindigkeitsbeschränkungen hinterlegt sind und Geschwindigkeitsüberschreitungen in der OBU registriert werden und an den Server übertragen werden.

8. Verfahren nach einem der vorangehenden Ansprüche, **dadurch gekennzeichnet, dass** bei der Installation der OBU in dem Fahrzeug der Kilometerstand des Fahrzeuges registriert wird und die von dem Fahrzeug aufgezeichneten gefahrenen Kilometer mit den von der OBU aufgezeichneten gefahrenen Kilometer verglichen werden und auf Plausibilität geprüft werden.

9. Bordgerät (OBU-On Board Unit) zur Umsetzung des Verfahrens gemäss einem der vorangehenden Ansprüche umfassend
- einen Speicher, in welchem die Geodaten von Mautstrassen
- durch digitale Strassenkarten gespeichert sind und durch eine Ortsbestimmung des Fahrzeuges jede befahrene Strasse in dem OBU registriert wird und/ oder
- durch eine Mehrzahl von Teilstrecken, Zu- und Abfahrten gespeichert sind, indem für die Teil-strecken Geofences mit Koordinaten in der OBU hinterlegt sind und durch eine Ortsbestimmung jede durchfahrene Teilstrecke in dem OBU registrierbar ist und/oder
- in welchem die Geodaten von Stadtgrenzen gespeichert sind, indem für die Stadtgrenzen Geofences mit Koordinaten in der OBU hinterlegt sind und durch eine Ortsbestimmung die Ein- und Ausfahrt über die Stadtgrenzen in dem OBU registrierbar ist, wodurch eine Stadt-Maut einhebbar ist und/oder in welchem digitale Strassenkarten gespeichert sind und durch eine Ortsbestimmung des Fahrzeuges jede befahrene Strasse in dem OBU registriert wird und
- eine interne Stromversorgung und/oder einen Stromanschluss zum Anschluss an die Stromversorgung des Fahrzeuges und umfassend
- eine SIM-Karte, mit welcher die registrierten Mautdaten über ein Funknetz an einen Server zur Verwaltung der Mautdaten übermittelbar sind,
**dadurch gekennzeichnet,**
**dass** die OBU über eine Software verfügt, welche das Einschalten der SIM-Karte durch ein Ereignis, wie Mautdatenalter, Mautdatengrösse, Summe der Mautkilometer, oder Dauer des Aufenthalts in einer Stadt, auslöst und die SIM-Karte unmittelbar nach der Übersendung der registrierten Mautdaten an den Server stromlos schaltet.

10. Bordgerät nach Anspruch 10, **dadurch gekennzeichnet, dass** die OBU über eine Bluetooth-Schnittstelle verfügt, mit welcher die OBU mit einem Smartphone oder einem Kontrollsystem zur Datenkommunikation verbindbar ist.
